# EUROPÄISCHE PATENTSCHRIFT

(11) **EP 0 648 543 B1**
(45) Veröffentlichungstag und Bekanntmachung des Hinweises auf die Patenterteilung: **17.06.1998**
(21) Anmeldenummer: 94115177.1
(22) Anmeldetag: 27.09.1994
(51) Int. Cl.: B04C 5/14, D21D 5/24

(54) **Wirbelströmungsabscheider**
Vortex flow separator
Séparateur à écoulement tourbillonnant

(30) Priorität: 09.10.1993 DE 4334527
(43) Veröffentlichungstag der Anmeldung: 19.04.1995
(73) Patentinhaber: J.M. Voith GmbH, D-89522 Heidenheim (DE)
(72) Erfinder: Schwarz, Michael, D-89522 Heidenheim (DE)
(74) Vertreter: Weitzel, Wolfgang, Dr.-Ing. Patentanwalt

(56) Entgegenhaltungen:
- BE-A- 488 071
- GB-A- 297 543
- GB-A- 2 024 664
- US-A- 2 346 005

## Beschreibung

Die Erfindung betrifft einen Wirbelströmungsabscheider entsprechend dem Oberbegriff des Patentanspruchs 1, insbesondere für Fasersuspensionen mit erheblicher Verunreinigung.

Ein solcher Abscheider ist aus GB-A 297 543 bekannt geworden.

Derzeit wird das Rejekt aus Dickstoffreinigern und Cleanern üblicherweise in freiem Gerinne (Rohrleitung, belüftet) in eine Sedimentationseinrichtung (Rechenklassierer, Sedimator) geführt. Dabei lagern sich Schwerteile im Rohr ab, verspinnen und verstopfen das Rohr oder den Zulauf zum Sedimator.

Günstiger ist eine Pumpenbeschickung aus einem Sammelbehälter. Nachteilig ist dabei neben dem Energie- und Investitionsaufwand die Ablagerungsgefahr im Sammelbehälter.

In beiden Fällen ist eine gleichmäßige Beaufschlagung der Sedimatoroberfläche nicht gewährleistet, da die Strömungsenergie des Zulaufs nur schlecht durch Prallbleche abgebaut und in eine gleichmäßige Durchströmung des Sedimators umgesetzt werden kann.

Die Aufgabe der Erfindung ist es, ohne durch eine Pumpe hergestellten Zulaufdruck einen Abscheider insbesondere für als Dickstoffreiniger eingesetzte Hydrozyklone anzugeben, der einen guten Wirkungsgrad hat.

Diese Aufgabe wird erfindungsgemäß durch die Merkmale des kennzeichnenden Teils des Patentanspruchs 1 gelöst.

Wichtig ist, daß die vorgeschlagene Einrichtung nicht mehr in offener Bauweise ausgeführt ist, wie alle anderen bekannten Sedimentationseinrichtungen, sondern vollständig gefüllt betrieben werden kann. Daher kann sich nirgends eine größere Luftmenge abscheiden.

Nachfolgend wird die Erfindung anhand der Figuren der beigefügten Zeichnung erläutert; dabei stellt im einzelnen dar:
- Fig. 1: einen Axialschnitt in prinzipieller Weise durch die erfindungsgemäße Einrichtung;
- Fig. 2 und 3: einen Axialschnitt und
- Fig. 4: eine Draufsicht in prinzipieller Darstellung einer weiteren Ausführungsform gemäß der Erfindung.

Gemäß Figur 1 sitzt ein Hydrozyklon 41 mit seinem spitzen Auslaßende - das im allgemeinen für Schwerbestandteile eingerichtet ist - auf der Einlaßöffnung 8 des Gehäuses 1 mit kegelstumpfförmiger Deckenwand. Unterhalb der Einlaßöffnung 8 befindet sich eine Umlenkglocke 3 mit kegelstumpfförmiger Deckenwand 4, die im wesentlichen parallel zur Deckenwand des Gehäuses 1 verläuft. Der Spitzenwinkel a des Kegelteils beträgt vorzugsweise zwischen 120 und 170°. Dabei kann der Winkel b einige wenige Grad kleiner (etwa bis 5°) sein als a/2 (Winkel siehe Fig. 2). An die Deckenwand 4 schließt sich axial ein hohlzylindrischer Teil 5 an. Ähnliches gilt im Bezug auf das Gehäuse 1 mit dem hohlzylindrischen Teil 10. Es erfolgt die Abscheidung der Schwerteile entlang der Außenwandung des Gehäuses 1, insbesondere 10, so daß die Schwerteile nach unten zum Boden 12, 12' gelangen, wo eine Fördereinrichtung 18 mit Förderschnecke 19, die sich in einem Gehäuse 20 dreht, angeordnet ist. Der Antrieb der Förderschnecke erfolgt über Getriebe 21 und Motor 22. Die Ableitung des gereinigten Wassers aus dem Bereich der Umlenkglocke erfolgt über die Leitung 6, die von unten her mit nach oben gerichteter Einlaßöffnung 7 in das Zentrum derselben hineinragt. Die Förderschnecke kann auch als im Zentrum durchgehend offene Förderwendel ausgebildet sein.

Der Außendurchmesser D1 des Gehäuses 1 beträgt je nach Durchsatz vorzugsweise zwischen 500 und 2000 mm, während der Durchmesser des zylindrischen Teils der Umlenkglocke 3 12 bis 20 % kleiner als dieser Wert ist. Der Durchmesser D2 der Leitung 6 kann im allgemeinen zwischen 50 und 500 mm betragen. Die Höhe H des zylindrischen Teils 5 der Umlenkglocke 4 kann vorzugsweise zwischen dem 0,8- bis 1,3-fachen der Höhe des keglichen Teils 4 bemessen werden, während die Höhe des zylindrischen Teils 10 des Gehäuses 1 zwischen 70 und 150 % größer als H bemessen werden kann.

Die zu reinigende Suspension gelangt mit der dem Hydrozyklon eigenen Drallströmung in das Gehäuse 1, und es erfolgt dadurch die Abtrennung der schweren Partikelkonzentrifugalkraft.

Gemäß Fig. 2 und 3 kann die Suspension von mehreren Hydrozyklonen gesammelt dem Drallströmungseinlaßkörper 30 zugeführt werden, der eine tangential angeschlossene Einlaßleitung 33 sowie eine mit einem Ablaßventil 35 versehene zentrale Ablaßleitung 34 für Leichtpartikel aufweist. Der Drallströmungseinlaßkörper sitzt zentral und koaxial auf der Einlaßöffnung 8 des Gehäuses 1. Es ist noch eine Luftleitung 53 mit Steuerventil 54 für die Umlenkglocke angedeutet, um die Abscheidung der Leichtpartikel zu verbessern. Diese mündet in der Kegelspitze der Umlenkglocke 3 von unten her.

Die Strömung in dem Abscheider ist mit den angegebenen Pfeilen angedeutet.

## Patentansprüche

1. Mit Vordrall arbeitender Wirbelströmungsabscheider zum Behandeln von Faserstoffsuspensionen, mit den folgenden Merkmalen:
1.1 der Abscheider weist ein rotationssymmetrisches Gehäuse (1) auf;
1.2 das Gehäuse (1) ist aufgebaut aus einer kegeligen Deckenwand (2) mit oben befindlicher Kegelspitze, an die sich eine zylindrische Wand (10) anschließt, sowie aus einem sich an den zylindrischen Teil (10) anschließenden kegeligen Boden (12) mit unten befindlicher Kegelspitze;
1.3 im Bereich der Deckenwand (2) befindet sich im Inneren des Gehäuses (1) eine Umlenkglocke (3) mit einer ebenfalls kegeligen Glocken-Deckenwand, die im wesentlichen parallel zur Gehäuse-Deckenwand (2) verläuft und mit dieser einen Ringraum bildet;
1.4 im Bereich der Spitze der Gehäuse-Deckenwand (2) ist ein Einlaß für die zu behandelnde Stoffsuspension vorgesehen;
1.5 zum Abziehen des gereinigten Wassers aus dem Bereich der Umlenkglocke (3) ist eine Leitung (6) vorgesehen, die von unten her mit nach oben gerichteter Einlaßöffnung (7) in das Zentrum des zylindrischen Teiles (10) hineinragt;
1.6 im Bereich des Bodens (12) ist eine Abfuhreinrichtung (18) für die schweren Verunreinigungen vorgesehen; dadurch gekennzeichnet, daß
1.7 der Durchmesser des zylindrischen Teiles (5) der Umlenkglocke (3) kleiner als der Außendurchmesser des Gehäuses (1) ist.

2. Abscheider nach Ansprüch 1, dadurch gekennzeichnet, daß der Kegelspitzenwinkel a der Umlenkglocke (3) zwischen 146 und 164° beträgt.

3. Abscheider nach Anspruch 1 oder 2, dadurch gekennzeichnet, daß der Außendurchmesser des Gehäuses zwischen 800 und 1800 mm und der Durchmesser des zylindrischen Teils (5) der Umlenkglocke (3) 12 bis 20 % kleiner als der Außendurchmesser des Gehäuses (1) ist.

4. Abscheider nach einem der Ansprüche 1 bis 3, dadurch gekennzeichnet, daß sich an den kegelstumpfförmigen Teil des Gehäuses nach unten ebenfalls ein hohlzylindrischer Teil (10) anschließt, und daß die Höhe des hohlzylindrischen Teils (5) der Umlenkglocke (3) zwischen 40 und 60 % der Höhe des hohlzylindrischen Teils (10) des Gehäuses (1) beträgt.

5. Abscheider nach einem der Ansprüche 1 bis 4, dadurch gekennzeichnet, daß die am Boden (12, 12') des Gehäuses (1) angeordnete Abfördereinrichtung (18) für die Schwerteile eine Förderschnecke (19, 20) ist.

6. Abscheider nach Anspruch 5, dadurch gekennzeichnet, daß die Rotationsachse der Förderschnecke (19) im Verhältnis zur Horizontalen eine Neigung zwischen 40 und 65° aufweist.

7. Abscheider nach einem der Ansprüche 1 bis 6, dadurch gekennzeichnet, daß an die zentrale Einlaßöffnung (8) oben im Gehäuse (1) ein Hydrozyklon (41) mit seinem spitzen Auslaßteil angeordnet ist.

8. Abscheider nach einem der Ansprüche 1 bis 6, dadurch gekennzeichnet, daß an die zentrale Einlaßöffnung (8) oben im Gehäuse (1) ein Drallströmungseinlaßkörper (30) mit seiner zentralen Einlaßöffnung an seinem Boden (31) angeordnet ist.

9. Abscheider nach Anspruch 8, dadurch gekennzeichnet, daß der Drallströmungseinlaßkörper (30) in seiner Deckenwand (32) eine zentrale Ableitung (34) für Leichtpartikel aufweist.

## Claims

1. A turbulent flow separator operating with an initial whirl for treating suspensions of fibrous material, with the following features:
1.1 the separator comprises a rotationally symmetrical housing (1);
1.2 the housing (1) is built up from a conical upper wall (2) with at the top a conical tip and adjacent to which there is a cylindrical wall (10), and from a conical bottom (12) adjacent the cylindrical part (10) and having a conical tip at the bottom;
1.3 in the region of the upper wall (2) there is inside the housing (1) a deflecting bell (3) which has a likewise conical upper wall which extends substantially parallel with the upper wall (2) of the housing and forming an annular space with this latter;
1.4 in the region of the tip of the upper wall (2) of the housing is an inlet for the suspension of material which is to be treated;
1.5 for extracting the purified water from the region of the deflecting bell there is a pipe (6) which, having an upwardly directed inlet aperture (7), projects from the bottom and into the centre of the cylindrical part (10);
1.6 in the region of the bottom (12) is a discharge means (18) for carrying away the heavy impurities, characterised in that
1.7 the diameter of the cylindrical part (5) of the deflecting bell (3) is smaller than the outside diameter of the housing (1).

2. A separator according to Claim 1, characterised in that the conical tip angle a of the deflecting bell (3) is between 146 and 164°.

3. A separator according to Claim 1 or 2, characterised in that the outside diameter of the housing is between 800 and 1800 mm and the diameter of the cylindrical part (5) of the deflecting bell (3) is 12 to 20% smaller than the outside diameter of the housing (1).

4. A separator according to one of Claims 1 to 3, characterised in that a hollow cylindrical part (10) is likewise adjacent the bottom of the frustoconical part of the housing and in that the height of the cylindrical part (5) of the deflecting bell (3) is between 40 and 60% of the height of the hollow cylindrical part (10) of the housing (1).

5. A separator according to one of Claims 1 to 4, characterised in that the discharge means (18) for carrying away the heavy parts and which is disposed in the bottom (12, 12') of the housing (1) is a screw conveyor (19, 20).

6. A separator according to Claim 5, characterised in that the axis of rotation of the screw conveyor (19) is at an angle of between 40 and 65° in respect of the horizontal.

7. A separator according to one of Claims 1 to 6, characterised in that the pointed outlet part of a hydrocyclone (41) is disposed at the central inlet aperture (8) in the top of the housing (1).

8. A separator according to one of Claims 1 to 6, characterised in that a rotary flow inlet member (30) with its central inlet aperture in its bottom (31) is disposed at the central inlet aperture (8) in the top of the housing (1).

9. A separator according to Claim 8, characterised in that the rotary flow inlet member (30) has in its upper wall (32) a central discharge pipe (34) for light particles.

## Revendications

1. Séparateur à écoulement tourbillonnant fonctionnant avec prérotation pour traiter des suspensions de fibres, avec les caractéristiques suivantes :
1.1 le séparateur présente une enveloppe (1) à symétrie de rotation,
1.2 l'enveloppe (1) est constituée d'une paroi de couvercle (2) conique avec un sommet de cône se trouvant en haut, où se raccorde une paroi cylindrique (10) ainsi que d'un fond conique (12) se raccordant à la partie cylindrique (10) avec un sommet de cône se trouvant en bas,
1.3 dans le domaine de la paroi de couvercle (2) se trouve à l'intérieur de l'enveloppe (1) une cloche de déviation (3) avec une paroi de couvercle de cloche également conique, qui s'étend essentiellement parallèlement à la paroi de couvercle (2) de l'enveloppe et qui forme avec celle-ci un espace annulaire,
1.4 dans la zone du sommet de la paroi de couvercle (2) de l'enveloppe, on prévoit l'entrée de la suspension de pâte à traiter,
1.5 pour soutirer l'eau épurée de la zone de la cloche de déviation (3), on prévoit une conduite (6) qui a un orifice d'entrée (7) qui s'étend de bas en haut dans le centre de la partie cylindrique (10),
1.6 dans le domaine du fond (12) on prévoit un dispositif de soutirage (18) des impuretés lourdes, caractérisé en ce que
1.7 le diamètre de la partie cylindrique (5) de la cloche (3) de déviation est plus petit que le diamètre extérieur de l'enveloppe (1).

2. Séparateur selon la revendication 1,
caractérisé en ce que
l'angle au sommet du cône a de la cloche de déviation (3) est compris entre 146 et 164°.

3. Séparateur selon la revendication 1 ou 2,
caractérisé en ce que
le diamètre extérieur de l'enveloppe est compris entre 800 et 1800 mm et que le diamètre de la partie cylindrique (5) de la cloche de déviation (3) est 12 à 20 % plus petit que le diamètre extérieur de l'enveloppe (1).

4. Séparateur selon l'une des revendications 1 à 3,
caractérisé en ce qu'
une partie cylindrique creuse (10) se raccorde vers le bas à la partie en tronc de cône de l'enveloppe, et que la hauteur de la partie cylindrique creuse (5) de la cloche de déviation (3) représente entre 40 et 60 % de la hauteur de la partie cylindrique creuse (10) de l'enveloppe.

5. Séparateur selon l'une des revendications 1 à 4,
caractérisé en ce que
le dispositif de refoulement (18) implanté au fond (12, 12') de l'enveloppe (1) pour les particules lourdes est une vis de refoulement (19, 20).

6. Séparateur selon la revendication 5,
caractérisé en ce que
l'axe de rotation de la vis de refoulement (19) présente une inclinaison par rapport à l'horizontale comprise entre 40 et 65°.

7. Séparateur selon l'une des revendications 1 à 6,
caractérisé en ce qu'
un hydrocyclone (41) est placé avec sa partie de sortie en pointe sur l'orifice d'entrée central (8) au-dessus de l'enveloppe (1).

8. Séparateur selon l'une des revendications 1 à 6,
caractérisé en ce qu'
un corps d'entrée d'écoulement en rotation (30) est placé dans l'ouverture d'entrée centrale (8) avec son orifice de sortie central sur fond au-dessus de l'enveloppe (1).

9. Séparateur selon la revendication 8,
caractérisé en ce que
le corps d'entrée d'écoulement en rotation (30) présente dans sa paroi de couvercle (32) un piquage central (34) pour les particules légères.
